# EUROPÄISCHE PATENTANMELDUNG

(11) **EP 0 555 863 A2**
(43) Veröffentlichungstag der Anmeldung: **18.08.1993**
(21) Anmeldenummer: 93102196.8
(22) Anmeldetag: 12.02.1993
(51) Int. Cl.: F21V 9/10, G02B 27/02

(54) **Leuchtpult, Leuchtplatte oder dgl. für durchleuchtungsfähige Vorlagen mit einstellbarer Farbtemperatur**

(30) Priorität: 14.02.1992 DE 4204325
(71) Anmelder: Karl, Gerhard, Dipl.-Phys., D-97267 Himmelstadt (DE)
(72) Erfinder: Karl, Gerhard, Dipl.-Phys., D-97267 Himmelstadt (DE)
(74) Vertreter: Pöhner, Wilfried Anton, Dr.

(57) **Zusammenfassung**

Zur Einstellung der Farbtemperatur bei einem Leuchtpult, Leuchtplatte oder dgl. für durchleuchtungsfähige Vorlagen, bei dem Leuchtstoffröhren (1) die Arbeitsfläche (11) ausleuchten, wird vorgeschlagen einen Filter (2) anzuordnen, durch den das in einen bestimmten, in seiner Größe veränderbaren Raumwinkel emittierte Licht geführt ist, wobei das gefilterte Licht aufgestreut und dem ungefilterten Licht überlagert wird.

## Beschreibung

Die Erfindung bezieht sich auf ein Leuchtpult, Leuchtplatte oder dgl. für durchleuchtungsfähige vorlagen mit einstellbarer Farbtemperatur, bei der Leuchtstoffröhren die Arbeitsfläche ausleuchten.

Zweck und Aufgabe der Leuchtpulte oder dgl. besteht in der Erzeugung einer gleichmäßig ausgeleuchteten, jedoch kalten Arbeitsfläche, auf welche die durchleuchtungsfähige Vorlage aufgelegt und kleinste Details betrachtet und untersucht werden können. Derartige Geräte finden Einsatz in Technik, Medizin, dem graphischen Gewerbe sowie in Laboratorien. Als Lichtquellen finden neben Halogenlampen in erster Linie Leuchtstoffröhren Verwendung, deren Vorteil in der großen Lichtausbeute bei allerdings wenig Farbtemperatur besteht. Als entscheidender Nachteil ist anzusehen, daß die eingesetzten Leuchtstoffröhren auch bei identischem Fabrikat Schwankungen ihrer individuellen Farbtemperatur aufweisen, die die farbliche Wiedergabe im professionellen Einsatz deutlich spürbar verändert und die Schaffung reproduzierbarer Verhältnisse versagt.
Praktische Erfahrungen zeigen, daß bei einer Abweichung von 100° K deutliche und für den Fachmann wahrnehmbare Veränderungen der farblichen Wiedergabe bzw. farbliche Verzerrungen auftreten. Hinzu kommt, daß sich mit zunehmender Dauer der Benutzung der Spektralbereich im Sinne einer Alterung zunehmend verändert.

Hiervon ausgehend hat sich die Erfindung die Schaffung von Leuchtpulten zur Aufgabe gemacht, die eine Beeinflussung, Änderung und Einstellung der Farbtemperaturen zulassen.

Gelöst wird diese Aufgabe erfindungsgemäß dadurch, daß ein Filter angeordnet ist, durch den das in einen bestimmten, in seiner Größe veränderbaren Raumwinkel emittierte Licht geführt ist, wobei das gefilterte Licht aufgestreut und dem ungefilterten Licht überlagert wird.

Der Kerngedanke der Erfindung geht dahin, einen Teil des von der Leuchtstoffröhre emittierten Lichtes in seiner spektralen Zusammensetzung durch ein Filter zu verändern und zu beeinflussen und durch additive Beigabe und Überlagerung des im übrigen unbeeinflußten Lichtes eine Resultierende zu erhalten, die in ihrer spektralen Zusammensetzung eine Veränderung erfahren hat.
Dabei ist besonderes Augenmerk darauf zu richten, daß die Beeinflussung des Spektrums gleichförmig über die gesamte Breite des Lichtbündels verwirklicht wird. Der Grad der Beeinflussung des Spektrums, d.h. die prozentualen Veränderungen eines Spektralbereichs läßt sich durch den jeweiligen Anteil des von der Leuchtstoffröhre ausgehenden Lichtes, das den Filter passiert, beeinflussen und bestimmen. Die Größe der Filterfläche bzw. den hierdurch abgedeckten Raumwinkel im Verhältnis zur gesamten abgestrahlten Fläche beschreibt den prozentualen Anteil der Beeinflussung.

Der grundsätzliche Aufbau eines derartigen Leuchtpultes ist demnach wie folgt:
Ein in einem bestimmten Raumwinkel abgestrahlter Teil des Lichtes wird durch ein Filter geschickt. Anschließend wird dieses, in seiner spektralen Zusammensetzung veränderte Licht dem unbeeinflußten Licht überlagert und zur Erreichung einer homogenen Beeinflussung durch eine Streuscheibe geschickt. Als Ergebnis erhält man ein in seiner spektralen Zusammensetzung über die gesamte Breite des Lichtbündels homogene, in seiner spektralen Zusammensetzung im Vergleich zu dem aus der Leuchtstoffröhre austretende verändertes Licht, das der Ausleuchtung der auf dem Leuchtpult aufliegenden transparenten Vorlage dient.

Im Ergebnis wird durch die Erfindung ein Leuchtpult oder dergleichen geschaffen, bei dem jederzeit eine Beeinflussung der spektralen Zusammensetzung und damit der Farbtemperatur in definierter Weise möglich wird. Eine bestimmte Farbtemperatur, bei der es sich idealerweise und häufig um 5300° K handelt, läßt sich jederzeit, d.h. insbesondere auch nach längerer Zeitdauer der Benutzung und Eintritt von Alterungs- und Verschleißerscheinungen durch entsprechende Nachregelung erzielen.

Ohne Beschränkung der Allgemeinheit besteht eine konkrete bauliche Realisierung darin, den Reflektor im Bereich der Leuchtstoffröhre aus zwei in Richtung auf das Zentrum der Leuchtstoffröhre zu versetzt angeordneten Teilen zu bilden, die parallel zueinander verlaufen, und bei dem die das Filter darstellende Folie oder Scheibe in den durch die beiden Reflektoren gebildeten Schlitz mehr oder weniger weit eingeführt wird. Der überstehende Bereich bestimmt auch hier den Anteil des von der Leuchtstoffröhre ausgehenden Lichtes, der in seiner spektralen Zusammensetzung verändert und beeinflußt wird. Der aktive Bereich des Filters befindet sich für die aus Richtung der Leuchtstoffröhre kommenden Strahlen unmittelbar vor dem Reflektor, so daß die den Filter passierenden Lichtstrahlen umgelenkt und nach einem erneuten Passieren zurück zur Leuchtstoffröhre geführt werden, wo im Bereich der Oberfläche der Leuchtstoffröhre ein aufstreuender Effekt entsteht, der im oben bereits beschriebenen Sinne erwünscht ist. Das Filter kann hierbei eine Folie oder nach Art eines dichroitischen Filters eine Scheibe sein. Die zusätzliche Anbringung einer Streuscheibe erübrigt sich. Diese Anordnung ist für jene Leuchtpulte von Vorteil, bei denen sich außerhalb der Leuchtstoffröhre im Bereich der Außenwand reflektierende Flächen befinden.

In einer weiteren und ebenfalls bedeutenden Ausgestaltung befinden sich die Filter im Bodenbereich, d.h. am Boden aufliegend, wo der durch das Filter beeinflußte Teil des austretenden Lichtes nach zweimaligem Passieren des Filters zurück zur Leuchtstoffröhre gelangt, dort aufgestreut wird und sich in homogener Weise dem direkt von der Leuchtstoffröhre ausgehenden Licht überlagert. Das Einstellen und Verändern kann dann relativ einfach durch Verschieben von außen des die als dünne Folien oder Scheiben ausgebildeten Filter aufweisenden Trägers erfolgen.

In einer bevorzugten Weiterbildung sind auf ein und demselben Träger im Abstand zueinander unterschiedliche Filter, beispielsweise in Form eines Blau- oder Gelbfilters aufgebracht, so daß jeder Spektralbereich in beliebiger gradueller Hinsicht beeinflußt werden kann.

In aller Regel weisen die Leuchtpulte mehr als eine Leuchtstoffröhre auf. Um eine im Hinblick auf die Farbtemperatur weiterhin gleichmäßige Ausleuchtung der Betrachterfläche zu gewährleisten, muß die Beeinflussung beider Leuchtstoffröhren in gleicher Weise, d.h. synchron erfolgen.

Im Hinblick auf die Wahl der Filter ist es empfehlenswert jeweils die beiden Enden des Spektrums zu beeinflussen, d.h. einen blauen oder blau-grünen bzw. einen gelben, gelbroten oder orangefarbenen Filter einzusetzen. Man erhält dann eine Beeinflussung der hohen oder niedrigen Frequenzen im Sinne eines Hoch- oder Tiefpasses und im übrigen eine weitgehende Beibehaltung der natürlichen spektralen Verteilung des Lichtes. Das Ausfiltern nur einzelner enger Frequenzbereiche würde zu einer unerwünschten Verfälschung des gesamten Farbspektrums führen. Die Veränderung der Farbtemperatur erfolgt in dem Sinne, daß bei einer gewünschten Erhöhung der Farbtemperatur ein blauer Filter Verwendung findet. Durch einen gelben Filter wird die Farbtemperatur hingegen abgesenkt. Die Verwendung und Beeinflussung des blauen Anteiles des Spektrums, also der Einsatz von Blaufilter dürfte häufig bevorzugt sein, da Blauteile besonders empfindlich sind und sich im Hinblick auf die Alterung in besonders hohem Maße verändern.

Schließlich ist eine Vorrichtung vorgeschlagen, bei der selbsttätig eine von außen vorgegebene Farbtemperatur eingestellt wird. Zu diesem Zweck werden zwei optische Sensoren eingesetzt, durch die zum einen eine Messung des gesamten Lichtes und zum anderen ein Bereich des Spektrums, also den blauen oder den gelben Anteil, erfaßt wird. Durch eine Komparatorschaltung werden diese beiden Meßwerte in Vergleich gesetzt, so daß das Verhältnis des jeweiligen spektralen Bereiches zur Gesamtintensität ermittelbar ist. Durch Einfahren des Filters läßt sich der hierdurch beeinflußte Anteil am emittierten Lichtstromes verändern und in definierter Weise die Farbtemperatur beeinflußen. Durch einmalige Eichung ist der Benutzer in die Lage versetzt, durch Vorgabe eines, einer bestimmten Farbtemperatur entsprechenden Sollwertes jede gewünschte Farbtemperatur zu erhalten.
Im Ergebnis bleibt festzuhalten, daß die Erfindung nach diesseitigem Erachten erstmalig die Möglichkeit schafft, die Farbtemperaturen an Leuchtpulten oder dergleichen einzustellen, zu verändern und an einen bestimmten, beliebig vorgebbaren Wert anzupassen.

Der technische Aufbau der Leuchtstoffröhre bedingt eine unterschiedliche Lichtintensität in Richtung der Achse. Neben möglichen Schwankungen im Mittelbereich schwächt sich die Intensität in Richtung an beiden Enden der Leuchtstoffröhre in aller Regel ab. Das nachteilige Ergebnis ist eine ungleichmäßige Lichtintensität des Leuchtpultes. Um hier Abhilfe zu schaffen ist in einer bevorzugten Ausführungsform die Einbringung einer Absorptionsfläche in den Strahlengang der Leuchtstoffröhre vorgeschlagen, die parallel zur Achse und über deren gesamte Länge verläuft und hinsichtlich Breite und/oder Lichtdurchlässigkeit so gewählt ist, daß die resultierende und an das Leuchtpult abgegebene Lichtintensität über die Achse der Leuchtstoffröhre konstant ist. Erfolgt eine Verbreiterung der Absorptionsfläche ergibt sich ebenso wie bei einer Verringerung der Lichtdurchlässigkeit eine erhöhte Absorption, die in einer Schwächung der dem Leuchtpult zur Verfügung stehenden Lichtintensität resultiert. Dabei wird in aller Regel nur ein Teil des durch die Leuchtstoffröhre abgegebenen Lichtes durch oder an der Absoroptionsfläche vorbeigeführt und anschließend dem (unbeeinflußten) überlagert und die durch Überlagerung entstehende Addition beide Anteile entstehenden Gesamtintensität beeinflußt. Im speziellen kann die Absorptionsfläche durch eine schwarze, d.h. eine eine vollständige Absorption bedingende Fläche realisiert sein, deren Absorptionsvermögen durch Änderung der Fläche - aufgrund des parallelen Verlaufes zur Leuchtstoffröhre in deren Breite - beeinflußbar wird. In einer Alternative wird die Absorptionsfläche in ihrer Lichtdurchlässigkeit bei möglicher Beibehaltung von deren Ausdehnung in ihrem Absorptionsvermögen beeinflußt. Die Absorptionsfläche bewirkt eine Abschwächung der Bereiche der Leuchstoffröhre mit maximaler Intensität.

Zur Erzielung einer konstanten Lichtintensität über die Länge der Leuchtstoffröhre ist die Absorptionsfläche gegen Ende zu verjüngt. Hierdurch wird dem Abfall der Emission entgegengewirkt. Es läßt sich eine konstante Intensität des Lichtes über die gesamte Länge der Leuchtstoffröhre erreichen.

Mitunter kann eine Änderung der Farbtemperatur in Richtung der Achse der Leuchtstoffröhre vorliegen. Deren Einstellung auf einen konstanten Wert läßt sich dadurch vornehmen, daß die Absorptionsfläche hinsichtlich ihrer Farbgebung unterschiedlich und zwar derart gewählt ist, daß eine Beeinflussung der Farbtemperatur im gewünschten Sinne - in der Regel eine Konstanz über die gesamte Achse - resultiert.

Bedingt durch Alterungsprozesse oder beim Austauschen von Leuchtstoffröhren findet eine Änderung des Emissionsverhaltens der jeweils eingesetzten Leuchtstoffröhre statt. Um hier eine nachträgliche Anpassung an den optimalen Verlauf der Absorptionsfläche zu erhalten, ist in einer Weiterbildung die Verschiebbarkeit relativ zum Strahlengang vorgesehen. Die konkrete bauliche Realisierung ist auf unterschiedliche Weise möglich, so z.B. durch einen axial verlaufenden und über einen endseitig angebrachten Hebel gehaltenen Balken, der durch ein Verschwenken mehr oder weniger weit in den Strahlengang eingebracht wird und als Absorptionsfläche wirkt. Ebenso sind mehr oder weniger weit in den Strahlengang eingebrachte Schieber denkbar.

Zur Wirksamkeit im erfindungsgemäßen Sinne ist einzig die Einbringung der Absorptionsfläche in einen Teil des Strahlenganges erforderlich. Die räumliche Anbringung steht hierbei grundsätzlich frei. Bevorzugt ist jedoch die Anbringung der Absorptionsfläche auf dem Reflektor und/oder dem Filter, so daß nur jener in diesem Bereich emittierte Anteil des Lichtes eine Beeinflussung erfährt, der durch Reflexion dem übrigen Anteil des Lichtes überlagert wird und so die an das Leuchtpult abgegebene Intensität entsprechend den durch die Geometrie vorgegebenen Grenzen beeinflußt.

Weitere Einzelheiten, Merkmale und Vorteile der Erfindung lassen sich dem nachfolgenden Beschreibungsteil entnehmen, in dem anhand der Zeichnung ein Ausführungsbeispiel der Erfindung näher erläutert ist. Es zeigen:
- Figur 1: einem vor dem im Bereich der Seitenwandung befindlichen Reflektor angeordneten Filter
- Figur 2: die prinzipienhafte Darstellung einer aus zwei Leuchtstoffröhren bestehenden und mit einer Steuerung versehenen Anordnung
Figur 1 zeigt ein Leuchtpult, bei dem sich im Bereich und parallel zur Außenwand (5) ein Reflektor (6) befindet, der das nach außen zu aus der Leuchtstoffröhre (1) austretende Licht im Sinne einer Nutzbarmachung zurück in den Bereich der innen befindlichen Arbeitsfläche (11) reflektiert. Dabei ist die Leuchtstoffröhre (1) zwischen Stegen (3) angeordnet, die das reflektierte Licht durch die Leuchtstoffröhre (1) zwingen. Bei derartigen, bereits aus dem Stande der Technik bekannten Anordnungen empfiehlt sich, den Reflektor aus zwei Teilen (6a, 6b) herzustellen, die beide parallel zueinander verlaufen und dazwischen einen Schlitz bilden, in dem das Filter (2) mehr oder weniger weit in den Strahlengang verschiebbar ist. Das in einem bestimmten Raumwinkel von der Leuchtstoffröhre (1) ausgehende Licht durchsetzt das Filter (2), wird an der rückwärtigen Reflektorwand (6a) zurückgeworfen und gelangt nach nochmaligem Passieren des Filters (2) zur Leuchtstoffröhre (1) hin, wo eine Aufstreuung im Röhrenmantel erfolgt. Die übrigen, d.h. außerhalb des Filters (2) auf den Reflektor (6a, 6b) auftreffenden Strahlen werden in an sich üblicher Weise, d.h. unbeeinflußt, reflektiert. Je weiter nun das Filter (2) in den Strahlengang geschoben ist, umso größer ist der Anteil des beeinflußten Lichtes, d.h. Grad und Intensität der spektralen Beeinflussung. Im Grenzfall des völlig zurückgezogenen Filters (2) findet keinerlei Einflußnahme statt.

Im Ergebnis erhält man einen Lichtstrahl, der im Vergleich zu dem von der Leuchtstoffröhre (1) ausgehende Lichtbündel in seiner spektralen Zusammensetzung geändert ist und mehr oder weniger durch Verschieben des Filters (2) beeinflußt werden kann.

Der Vorteil dieser Anordnung besteht darin, daß die Notwendigkeit der Anbringung einer Streuscheibe entfällt, da diese Funktion durch den Mantel der Leuchtstoffröhre (1) übernommen wird.

Ähnliches gilt auch für die in Figur 2 gezeigte Anordnung, bei der ein Leuchtpult mit zwei Leuchtstoffröhren (1) sowie zugehöriger Arbeitsfläche (11) dargestellt ist. Hier findet sich auf einem im Bodenbereich befindlichen und horizontal verschiebbaren Träger (8) ein oder - wie in der Zeichnung wiedergegeben - mehrere Filter (2), im letzteren Fall im Abstand zueinander, die das von der Leuchtstoffröhre (1) nach unten abgegebenen Licht passiert und an der als Reflektor (6) wirkenden Bodenseite zur Leuchtstoffröhre (1) zurückgeworfen wird und dort im Bereich des Mantels eine Aufstreuung erfährt. Die Anbringung mehrerer Filter (2) auf dem Träger (8) erlaubt die Einflußnahme auf beide Enden des Spektralbereichs.

Zur graduellen Beeinflussung der Intensität ist das Filter (2) unterhalb eines ebenfalls als Reflektor ausgebildeten Schlitzes (6b) angeordnet, der eine mehr oder weniger großflächige und in der Einstellung über den Träger (8) bestimmte Abdeckung der Filter (2) zuläßt.

In der Mitte ist in schematischer Darstellung ein elektronischer Regelkreis (12) wiedergegeben, der über Sensoren (10) die Spektralzusammensetzung erfaßt und dementsprechend über einen Stellmotor (9) in synchroner Weise auf die Einstellung beider Leuchtstoffröhren (1) einwirkt. Die elektronische Regelung geschieht bevorzugt in der Weise, daß ein optischer Sensor (10) die gesamte Lichtintensität erfaßt und in Vergleich setzt zum Meßwert eines zweiten optischen Sensors (10), der nur das eine Ende des Spektralbereiches, d.h. den blauen oder gelben Farbbereich erfaßt, so daß sich durch Vergleich in etwa die augenblickliche Farbtemperatur erfassen läßt.

Die Beeinflussung geschieht in der Weise, daß der vorgegebene und einer bestimmten Farbtemperatur entsprechende Sollwert mit einem Einstellpoti (13) vorgewählt wird und mit Hilfe des Stellmotors (9) durch räumliche Veränderung der Filter (2) auf approximativem Wege erreicht wird. Auf diese Weise läßt sich jede beliebige Farbtemperatur, insbesondere die angestrebte von 5300° K auch nach längerer Zeit des Gebrauches einstellen, erreichen und bewahren.

Im Ergebnis erhält man ein Leuchtpult, das in definierter Weise jede beliebige Farbtemperatur einzustellen und anzunehmen gestattet.

## Patentansprüche

1. Leuchtpult, Leuchtplatte oder dgl. für durchleuchtungsfähige Vorlagen, mit einstellbarer Farbtemperatur, bei der Leuchtstoffröhren die Arbeitsfläche ausleuchten, **dadurch gekennzeichnet**, daß ein Filter (2) angeordnet ist, durch den das in einen bestimmten, in seiner Größe veränderbaren Raumwinkel emittierte Licht geführt ist, wobei das gefilterte Licht aufgestreut und dem ungefilterten Licht überlagert wird.

2. Leuchtpult nach Anspruch 1, **dadurch gekennzeichnet**, daß hinter dem Filter (2) eine Streuscheibe (4) im Strahlengang des gefilterten Lichtes angeordnet ist.

3. Leuchtpult nach Anspruch 1 oder 2, **dadurch gekennzeichnet**, daß der der Arbeitsfläche (7) gegenüberliegende Reflektor (6) aus zwei parallel zueinander verlaufenden und einen Schlitz bildenden Teilen (6a, 6b) besteht, durch den der folien- oder scheibenförmig ausgebildete Filter (2) mehr oder weniger weit in den Strahlengang eingreift.

4. Leuchpult nach einem der Ansprüche 1 bis 3, **dadurch gekennzeichnet,** daß der folien- oder scheibenförmige Filter (2) auf einem Träger (8) aufgebracht ist und sich vor einem Reflektor (6) unterhalb der Leuchtstoffröhre (1) am Boden liegend befindet und seitlich über einem darüber angeordneten Schlitz abgedeckt ist, wobei der Träger (8) horizontal verschieblich ist.

5. Leuchtpult nach einem der Ansprüche 1 bis 4, **dadurch gekennzeichnet**, daß auf dem Träger (8) im Abstand zueinander unterschiedliche Filter, z.B. Blau- und Gelbfilter angeordnet sind.

6. Leuchtpult nach einem der Ansprüche 1 bis 5, **dadurch gekennzeichnet,** daß alle Leuchtstoffröhren (1) desselben Leuchtpultes synchron beeinflußt und eingestellt werden.

7. Leuchtpult nach einem der Ansprüche 1 bis 6, **dadurch gekennzeichnet,** daß der Filter (2) das eine Ende des Spektrums beeinflußt, d.h. daß es sich um einen blauen oder blau/grünen bzw. einen gelben, gelb/roten oder orangen Filter handelt.

8. Leuchtpult nach einem der Ansprüche 1 bis 7, **dadurch gekennzeichnet**, daß durch einen optischen Sensor (10) die gesamte Lichtintensität und durch einen zweiten Sensor (10) die des blauen oder gelben Spektralbereiches gemessen und miteinander in Vergleich gesetzt werden und entsprechend der Abweichung von dem einer bestimmten Farbtemperatur entsprechenden Sollwert der Filter (2) mehr oder weniger weit in den Strahlengang des Lichtes ein- oder herausgefahren wird.

9. Leuchtpult nach einem der Ansprüche 1 bis 8, **dadurch gekennzeichnet**, daß parallel zur Achse der Leuchtstoffröhre (1) und über deren gesamte Länge sich erstreckend eine Absorptionsfläche in den Strahlengang eingebracht ist, deren Breite und/oder Lichtdurchlässigkeit entsprechend dem axialen Intensitätsverlauf der Leuchtstoffröhre (1) zur Erzielung einer gleichmäßigen Intensität über die gesamte Länge der Leuchtstoffröhre (1) gewählt ist.

10. Leuchtpult nach Anspruch 9, **dadurch gekennzeichnet,** daß sich die Absorptionsfläche gegen Ende der Leuchtstoffröhre verjüngt.

11. Leuchtpult nach Anspruch 9 oder 10, **dadurch gekennzeichnet,** daß die Absorptionsfläche ihre Farbe zur Einstellung der Farbtemperatur ändert.

12. Leuchtpult nach einem der Ansprüche 9 bis 11, **dadurch gekennzeichnet,** daß die Absorptionsfläche relativ zum Strahlengang verschiebbar ist.

13. Leuchtpult nach einem der Ansprüche 9 bis 12, **dadurch gekennzeichnet,** daß die Absorptionsfläche auf dem Reflektor (6) und/oder dem Filter (2) angebracht ist.
